# EUROPÄISCHE PATENTSCHRIFT

(11) **EP 2 709 071 B1**
(45) Veröffentlichungstag und Bekanntmachung des Hinweises auf die Patenterteilung: **25.02.2015**
(21) Anmeldenummer: 12184676.0
(22) Anmeldetag: 17.09.2012
(51) Int. Cl.: G07C 5/00, G07B 15/02, G07B 15/06, G08G 1/00

(54) **Verfahren, Funkbake und Onboard-Unit zum Erzeugen von Parkgebührentransaktionen**
Method, wireless beacon and onboard unit for generating parking fees transactions
Procédé, capteur radio et unité embarquée pour la génération de transactions de taxes de stationnement

(43) Veröffentlichungstag der Anmeldung: 19.03.2014
(73) Patentinhaber: Kapsch TrafficCom AG, 1120 Wien (AT)
(72) Erfinder: Leopold, Alexander, 1100 Wien (AT); Povolny, Robert, 1190 Wien (AT); Nagy, Oliver, 1190 Wien (AT)
(74) Vertreter: Weiser, Andreas

(56) Entgegenhaltungen:
- EP-A1- 2 148 305
- EP-A1- 2 299 409
- WO-A1-94/07206
- WO-A1-94/27256

## Beschreibung

Die vorliegende Erfindung betrifft ein Verfahren zum Erzeugen einer Parkgebührentransaktion für ein Fahrzeug, das eine Onboard-Unit mit einer Kennung hat. Die Erfindung betrifft ferner eine Funkbake und eine Onboard-Unit zur Durchführung dieses Verfahrens.

Onboard-Units (OBUs) sind elektronische Geräte, die von Fahrzeugen mitgeführt werden, um die Fahrzeuge drahtlos über Funk identifizieren zu können, beispielsweise zur Abrechnung von Mautgebühren in elektronischen Straßenmautsystemen. OBUs können in der Form von aktiven oder passiven Funktranspondern, RFID-Chips (radio frequency identification), NFC-chips (near field communication), DSRC-Sendeempfängern (dedicated short range communication), WAVE- (wireless access in vehicular environments) und WLAN-Nodes (wireless local area networks) usw. ausgeführt sein. Die EP 2 299 409 A1 beschreibt die Verwendung eines RFID-Chips in einem Fahrzeug, um das Fahrzeug an Ein- und Ausfahrt eines Parkplatzes zu identifizieren und damit die Zeitdifferenz als Gesamtparkdauer des Fahrzeugs zu ermitteln. Die Erfindung setzt sich zum Ziel, derartige OBUs für die Abrechnung von Parkgebühren nutzbar zu machen.

Diese Ziel wird in einem ersten Aspekt der Erfindung mit einem Verfahren zum Erzeugen einer Parkgebührentransaktion für ein Fahrzeug erreicht, das eine Onboard-Unit mit einer Kennung hat,
umfassend die Schritte:
- Funkabfragen der Kennung von einer straßenseitigen Funkbake aus als aktuelle Kennung;
- wenn die aktuelle Kennung einer gespeicherten alten Kennung gleicht, Erzeugen einer Parkgebührentransaktion für die Kennung;
- Speichern der aktuellen Kennung als alte Kennung;
- Abwarten einer vorgegebenen Zeitspanne;

Wiederholen der vorgenannten Schritte.

Die Erfindung beruht auf der Erkenntnis, dass durch Vergleichen der zu einem bestimmten Zeitpunkt funkabfragbaren Kennungen von sich im Funlsabdeckungsbereich der Bake befindlichen OBUs mit zu einem früheren Zeitpunkt abgefragten Kennungen jene Kennungen und damit OBUs und deren Fahrzeuge festgestellt werden können, welche zu beiden Zeitpunkten im Funkabdeckungsbereich anwesend waren und daher mit hoher Wahrscheinlichkeit dort geparkt haben. Auf diese Weise wird ein verblüffend einfaches und auf eine beliebige Anzahl von Parkplätzen im Funkabdeckungsbereich einer Funkbake skalierbares Verfahren zum Erzeugen von Parkgebührentransaktionen geschaffen.

Gemäß einer bevorzugten Ausführungsform der Erfindung wird mit der Kennung auch eine Position der Onboard-Unit funkabgefragt und die Parkgebührentransaktion nur dann erzeugt, wenn zusätzlich zur genannten Kennungsgleichheit die Position in einem vorgegebenen Bereich liegt. Dadurch können Funküberreichweiten der Funkbake abgefangen werden, d.h. wenn der Parkbereich kleiner ist als der Funkabdeckungsbereich der Funkbake.

Bevorzugt wird mit der Kennung auch ein Status der Onboard-Unit funkabgefragt und die Parkgebührentransaktion nur dann erzeugt, wenn zusätzlich zur genannten Kennungsgleichheit auch der Status einem vorgegebenen Wert gleicht. Dadurch kann gewährleistet werden, dass nur für solche OBUs, die einen entsprechenden "Parkstatus" gesetzt haben, Parkgebührentransaktionen erzeugt werden. So können beispielsweise OBUs von Fahrzeugen, die sich nur vorübergehend im Funkabdeckungsbereich der Funkbake befinden, weil sie neben geparkten Autos vorübergehend im Stau stehen, ignoriert werden; umgekehrt kann ein Benutzer durch willentliches Setzen des Parkstatus an seiner OBUs angeben, dass er nun parkt und Parkgebühren entrichten möchte.

Die erzeugten Parkgebührentransaktionen können auf verschiedenste Art und Weise weiterverarbeitet und abgerechnet werden. In einer ersten bevorzugten Ausführungsform werden die Parkgebührentransaktionen von der Funkbake über Funk an die Onboard-Unit gesandt und dort beispielsweise als Abbuchungstransaktion einem in der Onboard-Unit geführten Guthaben (einer "elektronischen Geldbörse") angelastet. Gemäß einer alternativen bevorzugten Ausführungsform werden die erzeugten Parkgebührentransaktionen von der Funkbake an eine Zentrale gesandt, beispielsweise eine Mautzentrale eines Straßenmautsystems, einen Bankrechner, eine Kreditkartenabrechnungszentrale usw. und dort einem Bank-, Kredit- oder Debitkonto des der OBU-Kennung zugeordneten Benutzers angelastet.

Das erfindungsgemäße Verfahren arbeitet in Schritten der vorgegebenen Abwarte-Zeitspanne und kann demgemäß Parkaufenthalte in diesen Zeiteinheiten vergebühren. Vorteilhaft ist es, wenn die vorgegebene Zeitspanne 1 bis 30 min, bevorzugt 5 bis 20 min, besonders bevorzugt 10 min beträgt, wodurch Kurzaufenthalte unter 10 Minuten gebührenfrei bleiben und für längere Aufenthalte eine ausreichende Zeitgenauigkeit erreicht wird.

In einem zweiten Aspekt schafft die Erfindung eine Funkbake zum Erzeugen einer Parkgebührentransaktion für ein Fahrzeug, das eine Onboard-Unit mit einer Kennung hat, wobei die Funkbake einen zumindest einen Parkplatz abdeckenden Funkabdeckungsbereich hat und dafür ausgebildet ist,
die Kennung einer in ihrem Funkabdeckungsbereich befindlichen Onboard-Unit als aktuelle Kennung funkabzufragen,
wenn die aktuelle Kennung einer gespeicherten alten Kennung gleicht, eine Parkgebührentransaktion für diese Kennung zu erzeugen,
die aktuelle Kennung als alte Kennung zu speichern, und
diese Schritte nach einer vorgegebenen Zeitspanne zu wiederholen.

In vorteilhafter Weise ist die Funkbake dafür ausgebildet, mit der Kennung auch eine Position der Onboard-Unit funkabzufragen und die Parkgebührentransaktion nur dann zu erzeugen, wenn zusätzlich zur genannten Kennungsgleichheit die Position in einem vorgegebenen Bereich liegt.

Bevorzugt ist die Funkbake dafür ausgebildet, mit der Kennung auch einen Status der Onboard-Unit funkabzufragen und die Parkgebührentransaktion nur dann zu erzeugen, wenn zusätzlich zur genannten Kennungsgleichheit auch der Status einem vorgegebenen Wert gleicht.

Besonders günstig ist es, wenn die Funkbake einen Funkabdeckungsbereich hat, der zumindest zwei Parkplätze abdeckt, und dafür ausgebildet ist,
die Kennungen aller in ihrem Funkabdeckungsbereich befindlicher Onboard-Units als aktuelle Kennungen funkabzufragen,
für jede aktuelle Kennung, die einer gespeicherten alten Kennung gleicht, eine Parkgebührentransaktion zu erzeugen,
die aktuellen Kennungen als alte Kennungen zu speichern, und
diese Schritte nach der vorgegebenen Zeitspanne zu wiederholen.

Dabei kann die Funkbake aus einem Vergleich der Anzahl von aktuellen Kennungen und Anzahl von Parkplätzen in ihrem Funkabdeckungsbereich einen Parkplatzbelegungsstatus berechnen.

Hinsichtlich der Vorteile der erfindungsgemäßen Funkbake wird auf die obigen Ausführungen zum Verfahren verwiesen.

In einem dritten Aspekt schafft die Erfindung eine Onboard-Unit für ein Fahrzeug, mit einer eindeutigen Kennung, einem gespeicherten veränderbaren Status und einem Sendeempfänger zum Übermitteln der Kennung und des Status auf eine Funkabfrage einer Funkbake, welche Onboard-Unit sich dadurch auszeichnet, dass sie einen ersten Betriebsmodus und einen zweiten Betriebsmodus hat, zwischen denen sie mittels eines Schalters umschaltbar ist, wobei der Status den jeweiligen Betriebsmodus der Onboard-Unit anzeigt.

Die Onboard-Unit der Erfindung eignet sich damit insbesondere für jene Ausführungsformen des Verfahrens und der Funkbake, bei welchen diese auf einen in der OBU gesetzten Status Rücksicht nehmen und nur für solche OBUs Parkgebührentransaktionen erzeugen, für welche der Benutzer den Parkmodus bzw. Parkstatus eingestellt hat.

Bevorzugt ist die Onboard-Unit mit einer Positionsbestimmungseinrichtung zur Bestimmung ihrer aktuellen Position ausgestattet und dafür ausgebildet, auf eine Funkabfrage der Funkbake hin ihre Position zu übermitteln.

Gemäß einer besonders bevorzugten Ausführungsform der Erfindung kann die Onboard-Unit mit einem Bewegungssensor ausgestattet sein, welcher bei einer einen Schwellwert überschreitenden Bewegung der Onboard-Unit diese in den ersten Betriebsmodus umschaltet und/oder bei einem einen Mindestzeitspanne überschreitenden Ausbleiben einer Bewegung der Onboard-Unit diese in den zweiten Betriebsmodus umschaltet. Dadurch kann eine automatische, bewegungsgesteuerte Umschaltung zwischen den beiden Betriebsmodi, nämlich dem ersten (Maut-)Betriebsmodus für Bewegung und dem zweiten (Park-)Betriebsmodus für Stillstand über längere Zeit, erreicht werden.

Der Maut-Betriebsmodus der Onboard-Unit, in welchem diese beispielsweise als herkömmliche Straßenmaut-OBU mit Maut-Funkbaken auf ihrem Weg kommuniziert, kann erfindungsgemäß dazu ausgenützt werden, eine im Park-Betriebsmodus von einer Park-Funkbake erhaltene Parkgebührentransaktion über die Infrastruktur des Straßenmautsystems abzurechnen. Nach Verlassen des Parkmodus und des Funkabdeckungsbereichs der Park-Funkbake sendet die OBU die Parkgebührentransaktion beispielsweise an die erste Maut-Funkbake, der sie auf ihrem Weg begegnet, um so die Parkgebühr über das Abrechnungssystem der Maut-Funkbaken zu begleichen.

Besonders günstig ist es, wenn die Onboard-Unit einen stromsparenden dritten Betriebsmodus hat, in welchen sie im zweiten Betriebsmodus nach Empfang einer Funkabfrage oder Parkgebührentransaktion vorübergehend verfällt. Da die Funkabfragen einer Park-Funkbake vergleichsweise selten, z.B. alle 10 Minuten, ergehen, kann die Onboard-Unit auf diese Weise beträchtlich Strom sparen.

Die Erfindung wird nachstehend anhand eines in den beigeschlossenen Zeichnungen dargestellten Ausführungsbeispiels näher erläutert. In den Zeichnungen zeigt:
Fig. 1 die Kommunikation einer Onboard-Unit im Maut-Betriebsmodus mit Maut-Funkbaken auf ihrem Weg auf einer Straße schematisch im Überblick;
Fig. 2 die Kommunikation von Onbard-Units im Park-Betriebsmodus mit einer Park-Funkbake beim Parken schematisch im Überblick;
Fig. 3 ein Blockschaltbild und Fig. 4 eine Vorderansicht einer beispielhaften Onboard-Unit gemäß der Erfindung;
Fig. 5 ein Zustandsdiagramm des in einer Onboard-Unit ablaufenden Teils des erfindungsgemäßen Verfahrens; und
Fig. 6 ein Flussdiagramm des in einer Park-Funkbake ablaufenden Teils des erfindungsgemäßen Verfahrens.

In Fig. 1 bewegt sich ein Fahrzeug 1 auf einer Straße 2 mit einer Geschwindigkeit und Fahrtrichtung 3 und in Fig. 2 parken mehrere Fahrzeuge 1 jeweils auf einem Parkplatz 4 der Straße 2. Die Straße 2 kann eine beliebige Verkehrs- oder Abstellfläche sein, beispielsweise eine Schnellstraße, Autobahn oder ein ganzes Straßennetz in Fig. 1 oder ein Abstellstreifen, eine große Parkfläche oder ein Parkhaus in Fig. 2; all dies wird hier unter dem Oberbegriff "Straße" 2 verstanden.

Die Fahrzeuge 1 sind jeweils mit einer Onboard-Unit (OBU) 5 ausgestattet, welche mit straßenseitigen Funkbaken (roadside units, RSUs) 6, 7 Funkkommunikationen 8 abwickeln können. Die OBUs 5 können eigenständige Geräte oder Bestandteile der Fahrzeugelektronik sein. Die Funkkommunikation 8 sind Kurzreichweiten- bzw. DSRC-Funkkommunikationen (dedicated short range communications), bevorzugt nach den Standards CEN-DSRC, ITS-G5, IEEE 802.11p, WAVE, WLAN, RFID, NFC od.dgl. Die Funkbaken 6, 7 haben dadurch jeweils einen lokal begrenzten Funkabdeckungsbereich 9, 10.

In den Fig. 1 und 2 sind zwei verschiedene Arten von Funkbaken 6, 7 und Anwendungsszenarien der geschilderten Komponenten dargestellt: Die Funkbaken 6 von Fig. 1 sind entlang der Straße 2 geografisch verteilt aufgestellte "Maut"-Funkbaken (tolling roadside units, T-RSUs). Die Maut-Funkbaken 6 fordern mit Hilfe periodisch ausgestrahlter Funkabfragen 11 alle sie passierenden OBUs 5 zur Funkkommunikation 8 auf, wie anhand der beispielhaften Antwort 12 veranschaulicht ist. Um aufgrund der möglicherweise hohen Geschwindigkeit der Fahrzeuge 1 keine passierende OBU 5 zu "verpassen", werden die Funkabfragen 11 der Maut-Funkbaken 6 in verhältnismäßig kurzen Zeitabständen ausgestrahlt, beispielsweise alle 100 ms. Für die Funkabfragen 11 werden im WAVE-Standard beispielsweise sog. WSA-Nachrichten (wave service announcements) und im CEN-DSRC-Standard sog. BST-Nachrichten (beacon service tables) eingesetzt.

Eine erfolgreiche Funkkommunikation 8 mit einer passierenden OBU 5 belegt, dass sich die OBU 5 im lokal begrenzten Funkabdeckungsbereich 9 der Maut-Funkbake 6 befindet, wodurch die Benützung des Orts der Maut-Funkbake 6 vergebührt ("vermautet") werden kann. Die vermautete Ortsnutzung kann beispielsweise das Befahren eines Straßenstücks, der Eintritt in ein bestimmtes Gebiet ("City Maut") od.dgl. sein.

In dem Park-Szenario von Fig. 2 werden hingegen "Park"-Funkbaken (parking roadside units, P-RSUs) 7 eingesetzt, welche mit einer Funkabfrage 11, z.B. einer WSA- oder BST-Nachricht, alle in ihrem Funkabdeckungsbereich 10 befindlichen OBUs 5 zu Antwortnachrichten 12 auffordern, um die Nutzung der Parkplätze 4 zu vergebühren, wie weiter unten noch ausführlich erörtert. Eine Park-Funkbake 7 kann dabei für einen oder auch mehrere Parkplätze 4 zuständig sein, welche zusammen einen Parkbereich P bilden.

Da parkende Fahrzeuge 1 ruhen, kann eine Park-Funkbake 7 ihre Funkabfragen 11 in wesentlich größeren Zeitabständen ΔT aussenden als die Maut-Funkbake 6 von Fig. 1, beispielsweise alle 10 min, was gleichzeitig die Zeitauflösung der Parkzeitabrechnung definiert.

Der Funkabdeckungsbereich 10 der Park-Funkbake 7 kann durch optionale Maßnahmen, beispielsweise Richtantennen, an die räumliche Ausdehnung der Parkplätze 4 angepasst werden, um Antworten 12 von OBUs 5 von nicht-parkenden, z.B. passierenden Fahrzeugen 1 zu vermeiden. Alternativ oder zusätzlich können die OBUs 5 der Fahrzeuge 1 auch in verschiedene, den Szenarien der Fig. 1 und 2 jeweils angepasste Betriebsmodi versetzt werden, und zwar einen ersten Maut-Betriebsmodus (tolling mode, TM) zur Antwort 12 auf Funkabfragen 11 von Maut-Funkbaken 6, und einen zweiten Park-Betriebsmodus (parking mode, PM) zur Antwort 12 auf Funkabfragen 11 von Park-Funkbaken 7. Optional können die Funkbaken 6, 7 in den Funkabfragen 11 jeweils eine Bakenkennung aussenden, die angibt, ob es sich um eine Maut-Funkbake 6 oder eine Park-Funkbake 7 handelt. Die Bakenkennung kann beispielsweise als Dienst (service) der Bake im Rahmen einer WSA- oder BST-Nachricht angegeben werden.

Es versteht sich, dass die Maut-Funkbaken 6 und Park-Funkbaken 7 auch durch ein und dieselbe physische Einheit realisiert werden können, welche abwechselnd oder auch gleichzeitig die Funktionen einer Maut- und einer Park-Funkbake 6, 7 ausübt. So kann eine solche kombinierte Einheit 6, 7 z.B. fortlaufend in kurzen Zeitabständen Funkabfragen 11 mit Baken-Kennung einer Maut-Funkbake und in größeren Zeitabständen ΔT, d.h. gelegentlich "eingestreut", Funkabfragen 11 mit Baken-Kennung einer Park-Funkbake 7 aussenden. Eine solche Funkbake 6, 7 ist dann beispielsweise sowohl für das Vermauten eines Straßenstücks der Straße 2 als auch das Vergebühren eines Parkbereichs P zuständig.

Je nach Betriebsmodus TM oder PM, in dem sich eine OBU 5 befindet, und abhängig von der empfangenen Bakenkennung kann die OBU 5 z.B. nur Maut-Funkbaken 6 antworten, wenn sie sich im Maut-Betriebsmodus TM befindet, oder nur Park-Funkbaken 7, wenn sie sich im Park-Betriebsmodus PM befindet.

Der Betriebsmodus einer OBU 5 kann ferner als Datennachricht (Status) st kodiert werden und in der Antwort 12 mitgesandt werden. Eine Funkbake 6, 7 kann den in einer Antwort 12 empfangenen Status st entsprechend auswerten, sodass Maut-Funkbaken 6 nur die Passagen von OBUs 5 vermauten, deren Status st = "TM" ist, und Park-Funkbaken 7 nur das Parken solcher OBUs 5 vergebühren, deren Status st = "PM" ist. Ferner können die OBUs 5 auch jeweils ihre eigenen Positionen p messen und an die Park-Funkbaken 7 senden, welche die empfangenen Positionen p mit ihren jeweiligen Parkbereichen P vergleichen und nur das Parken solcher OBUs 5 vergebühren, deren Positionen p in ihren jeweiligen Parkbereich P fallen. Dies wird nun unter Bezugnahme auf die Fig. 3 - 6 näher erläutert.

Fig. 3 zeigt ein beispielhaftes Blockschaltbild, Fig. 4 eine beispielhafte Außenansicht und Fig. 5 ein beispielhaftes Zustandsdiagramm einer OBU 5, welche zwischen (zumindest) zwei Betriebsmodi TM und PM entsprechend den Anwendungsszenarien der Fig. 1 und 2 umschaltbar ist. Gemäß Fig. 3 weist eine OBU 5 dazu einen Sendeempfänger 13 (z.B. nach einem der genannten DSRC-Standards) zur Durchführung der Funkkommunikationen 8, einen den Sendeempfänger 13 steuernden Mikroprozessor 14, einen Speicher 15, eine Eingabeeinrichtung 16 und eine Ausgabeeinrichtung 17 auf. Die Ein- und Ausgabeeinrichtungen 16, 17 können auch auf andere Weise als durch die dargestellte Tastatur und Bildschirmausgabe realisiert werden können, beispielsweise durch Sprachein- und -ausgabe, Sensoriken, Hinweistöne usw. Die Ein- und Ausgabeeinrichtungen 16, 17 können auch durch physisch getrennte Komponenten wie Autoradios, Navigationsgeräte, Smartphones, PDAs, Tablets usw. gebildet und drahtgebunden oder drahtlos, z.B. über NFC, Bluetooth^{®}, WLAN oder Infrarot, an den Mikroprozessor 14 angebunden sein.

Optional kann die OBU 5 auch einen Bewegungssensor 18 in Form z.B. eines Satellitennavigationsempfängers für ein globales Satellitennavigationssystem (global navigation satellite system, GNSS), wie GPS, GLONASS, GALILEO usw. aufweisen; anstelle eines GNSS-Empfängers könnte auch jede andere Art von Bewegungssensor 18 verwendet werden, beispielsweise ein Trägheitssensor (inertial measurement unit, IMU) oder ein mit Komponenten des Fahrzeugs 1 verbundener Sensor, beispielsweise eine Anbindung an den Geschwindigkeitsmesser oder Motor des Fahrzeugs 1.

Im einfachsten Fall kann der Bewegungssensor 18 auch eine bloße Anbindung an die Fahrzeugelektronik, z.B. das Zündschloss des Fahrzeugs, sein, so dass z.B. die Schlüsselstellung (Motor läuft - läuft nicht) den (voraussichtlichen) Bewegungs- bzw. Parkstatus des Fahrzeugs angibt.

Die OBU 5 kann optional weiters mit einer Positionsbestimmungseinrichtung 18' ausgestattet sein, welche befähigt ist, die aktuelle Position p der OBU 5 - auf Abfrage, periodisch oder fortlaufend - zu bestimmen. Die Positionsbestimmungseinrichtung 18' kann auf jede in der Technik bekannte Art arbeiten, z.B. mittels Funktriangulation in einem Netz geografisch verteilter Funkstationen, die z.B. durch die Funkbaken 6, 7 selbst oder Basisstationen eines Mobilfunknetzes gebildet sein können, oder mittels Auswertung der Zellkennungen eines zellularen Mobilfunknetzes, usw. usf. Bevorzugt ist die Positionsbestimmungseinrichtung 18' ein Satellitennavigationsempfänger zur Positionsbestimmung in einem GNSS und kann insbesondere auch durch denselben GNSS-Empfänger gebildet sein, der für den Bewegungssensor 18 verwendet wird.

Der Speicher 15 der OBU 5 enthält - neben den entsprechenden Anwendungs- und Steuerungsprogrammen und -daten - eine eindeutige Kennung id der OBU 5, welche beispielsweise bei der Ausgabe oder benutzerspezifischen Initialisierung der OBU 5 festgelegt und eingespeichert wird und die OBU 5 und/oder ihren Benutzer und/oder das Fahrzeug 1 und/oder ein Abrechnungskonto des Benutzers eindeutig identifiziert. Die OBU-Kennung id wird in jeder Antwortnachricht 12 von der OBU 5 an ein Funkbake 6, 7 mitgesandt, um die OBU 5 gegenüber der Funkbake 6, 7 eindeutig zu identifizieren.

Der Speicher 15 kann ferner den Status st enthalten, welcher den Betriebsmodus TM oder PM der OBU 5 für das entsprechende Szenario von Fig. 1 oder 2 angibt. Der Status st kann sowohl in Abhängigkeit von einer vom Bewegungssensor 16 gemessenen Bewegung (oder Nicht-Bewegung) der OBU 5 als auch durch eine Benutzerauswahl über die Eingabeeinrichtung 16 verändert bzw. eingestellt werden. Die Eingabeeinrichtung 16 kann dazu beispielsweise eine einrastbare Taste 16' (Fig. 4) enthalten, die mit "PM" für "Park-Betriebsmodus" PM beschriftet ist und durch Drücken und Einrasten die OBU 5 in den Park-Betriebsmodus PM umschaltet und den Status st auf den Wert "PM" setzt. Durch Lösen bzw. Ausrasten der Taste 16' wird die OBU 5 wieder zurück in den Maut-Betriebsmodus TM geschaltet und der Status st auf den Wert "TM" gesetzt. Die Ausgabeeinrichtung 17 kann optional entsprechende Hinweis- und/oder Bestätigungsmeldungen ausgeben.

Fig. 5 zeigt einige der möglichen Betriebszustände der OBU 5 nochmals im Detail in Form eines Zustandsdiagramms (state transition-diagram). Aus dem Maut-Betriebsmodus TM kann die OBU 5 durch Drücken der Taste 16' und/oder wenn der Bewegungssensor 18 über eine Mindestzeitspanne von z.B. 5 min keine Bewegung der OBU 5 feststellt in den Park-Betriebsmodus PM versetzt werden. Durch Lösen der Taste 16' und/oder eine vom Bewegungssensor 18 detektierte Bewegung der OBU 5 kann diese vom Park-Betriebsmodus PM wieder zurück in den Maut-Betriebsmodus TM versetzt werden.

Im Park-Betriebsmodus PM kann die OBU 5 vorübergehend in einen stromsparenden Schlafmodus ("sleep") verfallen, und zwar sobald sie eine Funkabfrage 11 einer Park-Funkbake 7 empfangen und mit einer Antwort 12 beantwortet hat. Die OBU 5 kann aus dem Schlafmodus nach Ablauf einer vorgegebenen Zeitspanne Δt aufwachen und in den Park-Betriebsmodus PM zurückkehren. Die Zeitspanne Δt ist bevorzugt kürzer als jene Zeitspanne ΔT, die zwischen aufeinanderfolgenden Funkabfragen 11 einer Park-Funkbake 7 liegt. Alternativ oder zusätzlich könnte die OBU 5 auch durch den Empfang einer nächsten Funkabfrage 11 wieder aufgeweckt werden.

Fig. 6 zeigt das in einer Park-Funkbake 7 im Zusammenspiel mit der OBU 5 der Fig. 3 - 5 ablaufende Verfahren zur Erzeugung von Parkgebührentransaktionen in dem Anwendungsszenario von Fig. 2.

In einem ersten Schritt 19 wird eine Funkabfrage 11 von der Park-Funkbake 7 ausgesandt, um die in ihrem Funkabdeckungsbereich 10 befindlichen OBUs 5 zu Antworten 12 aufzufordern. Im Schritt 20 werden die von den OBUs 5 einlangenden Antworten 12 empfangen, wobei jede Antwort 12 zumindest die jeweilige Kennung idᵢ der OBU 5 mit dem Index i und - optional - deren Status stᵢ und/oder deren von der Positionsbestimmungseinrichtung 18' bestimmte Position pᵢ enthält. Die empfangenen Kennungen idᵢ, Stati stᵢ und Positionen pᵢ werden als aktueller Datensatz set_{curr} in der Park-Funkbake 7 vorübergehend gespeichert.

Anschließend wird innerhalb einer über alle empfangenen Kennungen idᵢ laufenden Schleife 21 überprüft, ob der jeweilige Status stᵢ auf Park-Betriebsmodus "PM" gesetzt ist oder nicht, siehe Entscheidung 22. In der Entscheidung 22 kann zusätzlich (oder alternativ) überprüft werden, ob die jeweilige Position pᵢ - soferne sie übermittelt wurde - in einen vorgegebenen geografischen Bereich, u.zw. den Parkbereich P der Park-Funkbake 7, fällt oder nicht. Wenn nicht alle in der Entscheidung 22 überprüften Bedingungen erfüllt sind (Zweig "n" von 22), werden die nachfolgenden Schritte 23 und 24 übersprungen und die Schleife 21 wird fortgesetzt bzw. bei Beendigung zu Schritt 25 hin verlassen. Wenn hingegen alle Bedingungen erfüllt sind, d.h. hier: stᵢ = PM und pᵢ ∈ P (Zweig "y" von 22), wird in einer weiteren Entscheidung 23 überprüft, ob die jeweilige Kennung idᵢ einer zuvor gespeicherten "alten" Kennung id_{i,last} entspricht, d.h. in einem Datensatz setₗₐₛₜ{id_{i,last}} von alten Kennungen id_{i,last} vorkommt oder nicht. Diese "alten" Kennungen id_{i,last} wurden in einem früheren Verfahrensdurchlauf ermittelt und im Datensatz setₗₐₛt gespeichert, wie gleich im Anschluss erläutert wird.

Wenn die jeweilige aktuelle Kennung idᵢ *keiner* alten Kennung id_{i,last} entspricht, d.h. *nicht* im Datensatz setₗₐₛₜ vorkommt (Zweig "n" von 23), wird die Schleife 21 fortgesetzt bzw. nach ihrer Fertigstellung zu Schritt 25 hin verlassen; wenn doch (Zweig "y" von 23), wird zum Schritt 24 verzweigt, in welchem eine Parkgebührentransaktion ta(idᵢ) für die aktuelle Kennung idᵢ erzeugt wird, wie später noch ausführlicher erläutert.

Nach dem Schritt 24 wird die Schleife 21 fortgesetzt bzw. nach deren Vollendung zu Schritt 25 übergegangen.

Im Schritt 25 werden nun die im Schritt 20 ermittelten aktuellen Kennungen idᵢ als "alte" Kennungen id_{i,last} umgespeichert, d.h. der aktuelle Datensatz set_{curr} als (nun) "alter" Datensatz setₗₐₛₜ gespeichert.

Anschließend wird in Schritt 26 die vorgegebene Zeitspanne ΔT abgewartet, welche zwischen den einzelnen Funkabfragen 11 der Park-Funkbake 7 liegt, und dann das Verfahren wiederholt (Schleife 27).

Bei der nächsten Wiederholung in der Schleife 27 stellen nun die vorher ermittelten aktuellen Kennungen idᵢ die "alten" Kennungen id_{i,last} dar, und wenn im Schritt 20 wieder "neue" aktuelle Kennungen idᵢ ermittelt werden, können diese dann in Schritt 23 mit den "alten" Kennungen id_{i,last} aus dem letzten Datensatz setₗₐₛₜ verglichen werden. Dadurch wird bei jedem Schleifendurchlauf 27 überprüft, ob eine von einer Park-Funkbake 7 aufgrund einer Funkabfrage 11 ermittelte OBU-Kennung idᵢ schon bei einer um die Zeitspanne ΔT zurückliegenden Funkabfrage 11 vorhanden war oder nicht; wenn ja, hat ein Fahrzeug 1 mit einer OBU 5 dieser Kennung idᵢ offensichtlich mindestens die Zeitspanne ΔT im Funkabdeckungsbereich 10 der Park-Funkbake 7 verbracht, sodass für das Parken über die Zeitspanne ΔT eine entsprechende Parkgebührentransaktion ta(idᵢ) für die OBU-Kennung idᵢ erzeugt werden darf (Schritt 24).

Die in Schritt 24 erzeugten Parkgebührentransaktionen ta(idᵢ) können von der Funkbake 7 selbst abgerechnet werden, beispielsweise indem ein in der Funkbake 7 geführtes Benutzerkonto damit belastet wird. Alternativ können die Parkgebührentransatkionen ta(idᵢ) von der Funkbake 7 an eine entfernte (nicht dargestellte) Zentrale weitergesandt werden, welche Benutzerkonten, Mautkonten, Bankkonten, Kreditkonten usw. unter den Kennungen idᵢ führt, sodass die Parkgebührentransaktionen ta(idᵢ) dort einem entsprechenden Abrechnungskonto angelastet werden können. Es ist aber auch möglich, dass die erzeugte(n) Parkgebührentransaktion(en) ta(idᵢ) von der Funkbake 7 an die OBU 5 mit der Kennung idᵢ zurückgesandt und dort einem in der OBU 5 geführten Abrechnungskonto (einer "elektronischen Geldbörse") angelastet wird/werden.

Eine weitere Möglichkeit ist, dass die von der Park-Funkbake 7 an die OBU 5 zurückgesandte(n) Parkgebührentransaktion(en) ta(idᵢ) in der OBU 5 vorübergehend aufbewahrt und dann, wenn die OBU 5 wieder in den Maut-Betriebsmodus TM zurückkehrt, von der OBU 5 an eine Maut-Funkbake 6 auf ihrem Weg zwecks Verrechnung abgesetzt wird/werden, gleichsam wie eine Mautgebührentransaktion. Fig. 5 zeigt dazu einen entsprechenden Betriebsmodus "post ta", in welchem die OBU 5 nach Rückkehr aus dem Park-Betriebsmodus PM vorübergehend eintritt und auf die nächste Maut-Funkbake 6 auf ihrem Weg wartet, um bei dieser die Parkgebührentransaktion(en) ta(idᵢ) abzuliefern, wonach sie wieder in den "normalen" Maut-Betriebsmodus TM zurückkehrt.

Es versteht sich, dass die in Fig. 6 gezeigten Abläufe gemäß dem Fachmann bekannten Programmiermethoden entsprechend abgewandelt werden können. So könnte beispielsweise die Entscheidung 22 entfallen oder in den Schritt 20 mitaufgenommen und dort überprüft werden, ob der Status stᵢ einer Kennung idᵢ auf "PM" steht und/oder die Position pᵢ einer Kennung idᵢ in den Bereich P fällt, wobei dann überhaupt nur solche Kennungen idᵢ als aktuelle Kennungen im aktuellen Datensatz set_{curr} gespeichert werden, deren Status stᵢ = "PM" bzw. Position pᵢ ∈ P ist. Auch könnte die Schleife 21 anders implementiert werden und es könnten beispielsweise sofort nach Empfang einer Antwort 12 für eine Kennung idᵢ die Schritte 22 - 24 bzw. 23 - 24 durchgeführt werden, wenn dies rechentechnisch so schnell vonstatten geht, dass dies zwischen aufeinanderfolgend eintreffenden Antworten 12 durchgeführt werden kann. Dazu ist anzumerken, dass nach manchen DSRC-Standards die Antworten 12 von mehreren OBUs 5, die auf eine gemeinsame Funkabfrage 11 replizieren, variabel zeitlich gestreut werden, um Kollisionen von Antworten 12 zu vermeiden, so dass zwischen einzelnen Antworten 12 durchaus genügend Zeit für die Schritte 22 - 24 bzw. 23 - 24 verbleiben kann.

Eine Park-Funkbake 7, in deren Funkabdeckungsbereich 10 mehrere Parkplätze 4 fallen, erhält durch die Antworten 12 der OBUs 5 im Schritt 20 gleichzeitig auch eine vollständige Übersicht über den Belegungsstatus der Parkplätze 4 in ihrem Parkbereich P. Dazu braucht sie lediglich die Anzahl an im Schritt 20 erhaltenen Kennungen idᵢ mit der Anzahl an Parkplätzen 4 im Bereich P zu vergleichen, um eine anteilige bzw. prozentuelle Auslastung ihrer Parkplätze 4 zu erhalten, z.B. "80%", wenn 4 von 5 Parkplätzen belegt sind, usw. usf. Der so ermittelte Parkplatzbelegungsstatus kann beispielsweise an eine Zentrale für Parkraumbewirtschaftungsmaßnahmen gesendet werden.

Die Erfindung ist demgemäß nicht auf die dargestellten Ausführungsformen beschränkt, sondern umfasst alle Varianten und Modifikationen, die in den Rahmen der angeschlossenen Ansprüche fallen.

## Patentansprüche

1. Verfahren zum Erzeugen einer Parkgebührentransaktion (ta) für ein Fahrzeug (1), das eine Onboard-Unit (5) mit einer Kennung (id) hat,
umfassend die Schritte in einer straßenseitigen Funkbake (7):
- Funkabfragen einer Kennung (id) von der Funkbake (7) aus als aktuelle Kennung (idᵢ);
- wenn die aktuelle Kennung (idᵢ) einer gespeicherten alten Kennung (id_{i,last}) gleicht, Erzeugen einer Parkgebührentransaktion (ta) für die Kennung (id) und damit für die Onboard-Unit (5) und deren Fahrzeug (1);
- Speichern der aktuellen Kennung (idᵢ, set_{curr}) als alte Kennung (id_{i,last}, setₗₐₛₜ) ;
- Abwarten einer vorgegebenen Zeitspanne (ΔT);
Wiederholen der vorgenannten Schritte.

2. Verfahren nach Anspruch 1, **dadurch gekennzeichnet, dass** mit der Kennung (idᵢ) auch eine Position (pᵢ) der Onboard-Unit (5) funkabgefragt und die Parkgebührentransaktion (ta) nur dann erzeugt wird, wenn zusätzlich zur genannten Kennungsgleichheit die Position (pᵢ) in einem vorgegebenen Bereich (P) liegt.

3. Verfahren nach Anspruch 1 oder 2, **dadurch gekennzeichnet, dass** mit der Kennung (idᵢ) auch ein Status (stᵢ) der Onboard-Unit (5) funkabgefragt und die Parkgebührentransaktion (ta) nur dann erzeugt wird, wenn zusätzlich zur genannten Kennungsgleichheit auch der Status (stᵢ) einem vorgegebenen Wert (PM) gleicht.

4. Verfahren nach einem der Ansprüche 1 bis 3, **dadurch gekennzeichnet, dass** die Parkgebührentransaktion (ta) von der Funkbake (7) über Funk an die Onboard-Unit (5) gesandt wird.

5. Verfahren nach einem der Ansprüche 1 bis 4, **dadurch gekennzeichnet, dass** die Parkgebührentransaktion (ta) von der Funkbake (7) an eine Zentrale gesandt wird.

6. Verfahren nach einem der Ansprüche 1 bis 5, **dadurch gekennzeichnet, dass** die vorgegebene Zeitspanne (ΔT) 1 bis 30 min, bevorzugt 5 bis 20 min, besonders bevorzugt 10 min beträgt.

7. Funkbake zum Erzeugen einer Parkgebührentransaktion (ta) für ein Fahrzeug (1), das eine Onboard-Unit (5) mit einer Kennung (id) hat, wobei die Funkbake (7)
einen zumindest einen Parkplatz (4) abdeckenden Funkabdeckungsbereich (10) und
Mittel zum Funkabfragen der Kennung (id) einer in ihrem Funkabdeckungsbereich (10) befindlichen Onboard-Unit (5) als aktuelle Kennung (idᵢ),
Mittel zum Erzeugen einer Parkgebührentransaktion (ta) für die aktuelle Kennung (idᵢ), wenn diese Kennung (idᵢ) einer gespeicherten alten Kennung (id_{i,last}) gleicht, und damit für die Onboard-Unit (5) mit dieser Kennung (idᵢ) und deren Fahrzeug (1),
Mittel zum Speichern der aktuellen Kennung (idᵢ, set_{curr}) als alte Kennung (id_{i,last}, setₗₐₛₜ), und
eine Zeitsteuerung zum wiederholten Auslösen der Mittel zum Funkabfragen, Erzeugen und Speichern nach einer vorgegebenen Zeitspanne (ΔT) hat.

8. Funkbake nach Anspruch 7, **dadurch gekennzeichnet, dass** die genannten Mittel der Funkbake (7) dafür ausgebildet sind, mit der Kennung (idᵢ) auch eine Position (pᵢ) der Onboard-Unit funkabzufragen und die Parkgebührentransaktion (ta) nur dann zu erzeugen, wenn zusätzlich zur genannten Kennungsgleichheit die Position (pᵢ) in einem vorgegebenen Bereich (P) liegt.

9. Funkbake nach Anspruch 7 oder 8, **dadurch gekennzeichnet, dass** die genannten Mittel der Funkbake (7) dafür ausgebildet sind, eine Bakenkennung auszusenden, die angibt, dass es sich um eine Park-Funkbake handelt, mit der Kennung (idᵢ) der Onboard-Unit (5) auch einen Status (stᵢ) der Onboard-Unit (5) funkabzufragen und die Parkgebührentransaktion (ta) nur dann zu erzeugen, wenn zusätzlich zur genannten Kennungsgleichheit auch der Status (stᵢ) einem vorgegebenen Wert (PM) gleicht.

10. Funkbake nach einem der Ansprüche 7 bis 9, **dadurch gekennzeichnet, dass** die Funkbake (7)
einen Funkabdeckungsbereich (10), der zumindest zwei Parkplätze (4) abdeckt, und
Mittel zum Funkabfragen der Kennungen (idᵢ) aller in ihrem Funkabdeckungsbereich (10) befindlicher Onboard-Units (5) als aktuelle Kennungen (idᵢ),
Mittel zum Erzeugen einer Parkgebührentransaktion (ta) für jede aktuelle Kennung (idᵢ), die einer gespeicherten alten Kennung (id_{i,last}) gleicht, und damit für die Onboard-Unit (5) mit dieser Kennung (idᵢ) und deren Fahrzeug (1),
Mittel zum Speichern der aktuellen Kennungen (idᵢ, set_{curr}) als alte Kennungen (id_{i,last}, setₗₐₛₜ), und
eine Zeitsteuerung zum wiederholten Auslösen der Mittel zum Funkabfragen, Erzeugen und Speichern nach der vorgegebenen Zeitspanne (ΔT) hat.

11. Funkbake nach Anspruch 10, **dadurch gekennzeichnet, dass** die Funkbake (7) aus einem Vergleich der Anzahl von aktuellen Kennungen (idᵢ) und Anzahl von Parkplätzen (4) in ihrem Funkabdeckungsbereich (10) einen Parkplatzbelegungsstatus berechnet.

12. Onboard-Unit für ein Fahrzeug, mit einer eindeutigen Kennung (id), einem gespeicherten veränderbaren Status (st) und einem Sendeempfänger (13) zum Übermitteln (12) der Kennung (id) und des Status (st) auf eine Funkabfrage (11) einer Funkbake (7),
wobei die Onboard-Unit (5) einen ersten Betriebsmodus (TM) und einen zweiten Betriebsmodus (PM) hat, zwischen denen sie mittels eines Schalters (16') umschaltbar ist, und dafür ausgebildet ist, abhängig von der empfangenen Bakenkennung im zweiten Betriebsmodus (PM) nur auf Funkabfragen (11) einer nach Anspruch 9 ausgebildeten Funkbake (7) zu antworten, und
wobei der Status (st) den jeweiligen Betriebsmodus der Onboard-Unit (5) anzeigt.

13. Onboard-Unit nach Anspruch 12, **dadurch gekennzeichnet, dass** sie mit einer Positionsbestimmungseinrichtung (18') zur Bestimmung ihrer aktuellen Position (pᵢ) ausgestattet und dafür ausgebildet ist, auf eine Funkabfrage (11) der Funkbake (7) hin ihre Position (pᵢ) zu übermitteln.

14. Onboard-Unit nach Anspruch 12 oder 13, **dadurch gekennzeichnet, dass** sie mit einem Bewegungssensor (18) ausgestattet ist, welcher bei einer einen Schwellwert überschreitenden Bewegung der Onboard-Unit (5) diese in den ersten Betriebsmodus (TM) umschaltet.

15. Onboard-Unit nach einem der Ansprüche 12 bis 14, **dadurch gekennzeichnet, dass** sie mit einem Bewegungssensor (18) ausgestattet ist, welcher bei einem eine Mindestzeitspanne (ΔT) überschreitenden Ausbleiben einer Bewegung der Onboard-Unit (5) diese in den zweiten Betriebsmodus (PM) umschaltet.

16. Onboard-Unit nach einem der Ansprüche 12 bis 15, **dadurch gekennzeichnet, dass** sie dafür ausgebildet ist, eine von einer Funkbake (7) im zweiten Betriebsmodus (PM) empfangene Parkgebührentransaktion (ta) im ersten Betriebsmodus (TM) an eine weitere Funkbake (6) zu senden.

17. Onboard-Unit nach einem der Ansprüche 12 bis 16, **dadurch gekennzeichnet, dass** sie einen stromsparenden dritten Betriebsmodus (sleep) hat, in welchen sie im zweiten Betriebsmodus (PM) nach Empfang einer Funkabfrage (11) oder Parkgebührentransaktion (ta) vorübergehend verfällt.

## Claims

1. A method for generating a parking fee transaction (ta) for a vehicle (1), which comprises an onboard unit (5) having an identifier (id),
comprising the following steps in a roadside radio beacon (7):
- wirelessly polling an identifier (id) by the radio beacon (7) as a current identifier (idᵢ);
- if the current identifier (idᵢ) is identical to a stored old identifier (id_{i,last}), generating a parking fee transaction (ta) for the identifier (id) and thereby for the onboard unit (5) and its vehicle (1);
- storing the current identifier (idᵢ, set_{curr}) as the old identifier (id_{i,last}, setₗₐₛₜ) ;
- waiting a predetermined time period (ΔT) ;
repeating the above steps.

2. The method according to claim 1, **characterized in that** a position (pᵢ) of the onboard unit (5) is also wirelessly polled together with the identifier (idᵢ) and the parking fee transaction (ta) is only generated if, in addition to said current and old identifiers being identical, the position (pᵢ) is located in a predetermined area (P).

3. The method according to claim 1 or 2, **characterized in that** a status (stᵢ) of the onboard unit (5) is also wirelessly polled together with the identifier (idᵢ) and the parking fee transaction (ta) is only generated if, in addition to said current and old identifiers being identical, the status (stᵢ) is identical to a predetermined value (PM).

4. The method according to any one of claims 1 to 3, **characterized in that** the parking fee transaction (ta) is transmitted from the radio beacon (7) to the onboard unit (5) via radio.

5. The method according to any one of claims 1 to 4, **characterized in that** the parking fee transaction (ta) is transmitted from the radio beacon (7) to a back office.

6. The method according to any one of claims 1 to 5, **characterized in that** the predetermined time period (ΔT) is 1 to 30 minutes, preferably 5 to 20 minutes, and particularly preferably 10 minutes.

7. A radio beacon for generating a parking fee transaction (ta) for a vehicle (1), which comprises an onboard unit (5) having an identifier (id), wherein the radio beacon (7) has
a radio coverage range (10) covering at least one parking space (4);
means for wirelessly polling the identifier (id) of an onboard unit (5) located in the radio coverage range (10) as a current identifier (idᵢ);
means for generating a parking fee transaction (ta) for the current identifier (idᵢ) and thereby for the onboard unit (5) with this identifier (idᵢ) and its vehicle (1), if this identifier (idᵢ) is identical to a stored old identifier (id_{i,iast}) ;
means for storing the current identifier (idᵢ, set_{curr}) as the old identifier (id_{i,last}, setₗₐₛₜ) ; and
a time control for a repeated triggering of the means for wirelessly polling, generating, and storing after a predetermined time period (ΔT).

8. The radio beacon according to claim 7, **characterized in that** said means of the radio beacon (7) are configured to also wirelessly poll a position (pᵢ) of the onboard unit together with the identifier (idᵢ) and to generate the parking fee transaction (ta) only if, in addition to said current and old identifiers being identical, the position (pᵢ) is located in a predetermined area (P).

9. The radio beacon according to claim 7 or 8, **characterized in that** said means for the radio beacon (7) are configured to send out a beacon identifier signaling that it is a parking radio beacon and to also wirelessly poll a status (stᵢ) of the onboard unit (5) together with the identifier (idᵢ) of the onboard unit (5) and to generate the parking fee transaction (ta) only if, in addition to said current and old identifiers being identical, the status (stᵢ) is also identical to a predetermined value (PM).

10. The radio beacon according to any one of claims 7 to 9, **characterized by** the radio beacon (7) having
a radio coverage range (10) that covers at least two parking spaces (4), and
means for wirelessly polling the identifiers (idᵢ) of all onboard units (5) located in the radio coverage range (10) as current identifiers (idᵢ),
means for generating a parking fee transaction (ta) for any current identifier (idᵢ) that is identical to a stored old identifier (id_{i,last}) and thereby for the onboard unit (5) with this identifier (idᵢ) and its vehicle (1),
means for storing the current identifiers (idᵢ, set_{curr}) as old identifiers (id_{i,last}, setₗₐₛₜ), and
a time control for a repeated triggering of the means for wirelessly polling, generating, and storing after the predetermined time period (ΔT).

11. The radio beacon according to claim 10, **characterized by** the radio beacon (7) calculating a parking space occupancy status based on a comparison of the number of current identifiers (idᵢ) to the number of parking spaces (4) in the radio coverage range (10).

12. An onboard unit for a vehicle, having a unique identifier (id) and a stored modifiable status (st) and comprising a transceiver (13) for transmitting (12) the identifier (id) and the status (st) in response to a wireless poll (11) of a radio beacon (7),
wherein the onboard unit (5) has a first operating mode (TM) and a second operating mode (PM), between which the unit can be switched by way of a switch (16'), and is configured to, depending on the received beacon identifier, only respond to wireless polls (11) of a radio beacon (7) according to claim 9 in a second operating mode (PM) and
wherein the status (st) indicates the respective operating mode of the onboard unit (5).

13. The onboard unit according to claim 12, **characterized by** being equipped with a position determination device (18') for determining the current position (pᵢ) of the unit and being configured to transmit the position (pᵢ) thereof in response to a wireless poll (11) of the radio beacon (7).

14. The onboard unit according to claim 12 or 13, **characterized by** being equipped with a movement sensor (18), which switches the onboard unit (5) to the first operating mode (TM) when a movement thereof exceeds a threshold value.

15. The onboard unit according to any one of claims 12 to 14, **characterized by** being equipped with a movement sensor (18), which switches the onboard unit (5) to the second operating mode (PM) when no movement thereof is detected for a period that exceeds a minimum time period (ΔT).

16. The onboard unit according to any one of claims 12 to 15, **characterized by** being configured to transmit a parking fee transaction (ta) received from a radio beacon (7) in the second operating mode (PM) to a further radio beacon (6) in the first operating mode (TM).

17. The onboard unit according to any one of claims 12 to 16, **characterized by** having a power-saving third operating mode (sleep), which it temporarily enters from the second operating mode (PM) after receiving a wireless poll (11) or parking fee transaction (ta).

## Revendications

1. Procédé pour la génération d'une transaction de taxe de stationnement (ta) pour un véhicule (1) possédant une unité embarquée (5) avec un identificateur (id),
comprenant les étapes suivantes dans une balise radio côté route (7) :
- interrogation radio d'un identificateur (id) depuis la balise radio (7), en tant qu'identificateur actuel (idᵢ) ;
- lorsque l'identificateur actuel (idᵢ) est égal à un identificateur ancien enregistré (id_{i,last}) ; génération d'une transaction de taxe de stationnement (ta) pour l'identificateur (id) et donc pour l'unité embarquée (5) et son véhicule (1) ;
- enregistrement de l'identificateur actuel (idᵢ, set_{curr}) en tant qu'identificateur ancien (idᵢₗₐₛₜ, setₗₐₛₜ) ;
- écoulement d'un laps de temps prédéfini (ΔT) ;
répétition des étapes précédentes.

2. Procédé selon la revendication 1, **caractérisé en ce qu'**une position (pᵢ) de l'unité embarquée (5) est également interrogée par radio, ensemble avec l'identificateur (idᵢ), et les transactions de taxe de stationnement (ta) ne sont générées que lorsqu'en plus de ladite égalité entre les identificateurs, la position (pᵢ) est située dans une zone prédéfinie (P).

3. Procédé selon la revendication 1 ou 2, **caractérisé en ce qu'**un statut (stᵢ) de l'unité embarquée (5) est également interrogé par radio, ensemble avec l'identificateur (idᵢ), et la transaction de taxe de stationnement (ta) n'est générée que lorsqu'en plus de ladite égalité entre les identificateurs, le statut (stᵢ) est également égal à une valeur prédéfinie (PM).

4. Procédé selon l'une des revendications 1 à 3, **caractérisé en ce que** la transaction de taxe de stationnement (ta) est envoyée par radio depuis la balise radio (7) à l'unité embarquée (5).

5. Procédé selon l'une des revendications 1 à 4, **caractérisé en ce que** la transaction de taxe de stationnement (ta) est envoyée depuis la balise radio (7) à une centrale.

6. Procédé selon l'une des revendications 1 à 5, **caractérisé en ce que** le laps de temps prédéfini (ΔT) dure de 1 à 30 min, de préférence de 5 à 20 min, de façon particulièrement préférée 10 mn.

7. Balise radio pour la génération d'une transaction de taxe de stationnement (ta) pour un véhicule (1) possédant une unité embarquée (5) avec un identificateur (id), la balise radio (7) comprenant
une zone de couverture radio (10) couvrant au moins une place de stationnement (4), et
des moyens pour l'interrogation par radio de l'identificateur (id) d'une unité embarquée (5) située dans leur zone de couverture radio (10) en tant qu'identificateur actuel (idᵢ),
des moyens pour la génération d'une transaction de taxe de stationnement (ta) pour l'identificateur actuel (idᵢ) lorsque cet identificateur (idᵢ) est égal à un identificateur ancien enregistré (id_{i,last}), et donc pour l'unité embarquée (5) avec cet identificateur (idᵢ) et son véhicule (1),
des moyens pour l'enregistrement de l'identificateur actuel (idᵢ, set_{curr}) en tant qu'identificateur ancien (id_{i,last}, setₗₐₛₜ), et
une commande temporelle pour le déclenchement répété des moyens pour l'interrogation par radio, pour la génération et l'enregistrement après un laps de temps prédéfini (ΔT).

8. Balise radio selon la revendication 7, **caractérisée en ce que** lesdits moyens de la balise radio (7) sont conçus pour également interroger par radio une position (pᵢ) de l'unité embarquée (5), en plus de l'identificateur (idᵢ), et pour ne générer la transaction de taxe de stationnement (ta) que lorsqu'en plus de ladite égalité entre les identificateurs, la position (pᵢ) est située dans une zone prédéfinie (P).

9. Balise radio selon la revendication 7 ou 8, **caractérisée en ce que** lesdits moyens de la balise radio (7) sont conçus pour envoyer un identificateur de balise radio indiquant qu'il s'agit d'une balise radio de stationnement, pour interroger également par radio un statut (stᵢ) de l'unité embarquée (5), ensemble avec l'identificateur (idᵢ) de l'unité embarquée (5), et pour ne générer la transaction de taxe de stationnement (ta) que lorsqu'en plus de ladite égalité entre les identificateurs, le statut (stᵢ) est égal à une valeur prédéfinie (PM).

10. Balise radio selon l'une des revendications 7 à 9, **caractérisée en ce que** la balise radio (7) comprend
une zone de couverture radio (10) couvrant au moins deux places de stationnement (4), et
des moyens pour l'interrogation par radio de l'identificateur (idᵢ) de toutes les unités embarquées (5) situées dans leur zone de couverture radio (10), en tant qu'identificateur actuel (idᵢ),
des moyens pour la génération d'une transaction de taxe de stationnement (ta) pour chaque identificateur actuel (idᵢ) identique à un identificateur ancien enregistré (id_{i,last}), et donc pour l'unité embarquée (5) avec cet identificateur (idᵢ) et son véhicule (1),
des moyens pour l'enregistrement de l'identificateur actuel (idᵢ, set_{curr}) en tant qu'identificateur ancien (id_{i,last}, setₗₐₛₜ), et
une commande temporelle pour le déclenchement répété des moyens pour l'interrogation par radio, pour la génération et pour l'enregistrement après le laps de temps prédéfini (ΔT).

11. Balise radio selon la revendication 10, **caractérisée en ce que** la balise radio (7) calcule un statut d'occupation de places de stationnement à partir d'une comparaison entre le nombre d'identificateurs actuels (idᵢ) et le nombre de places de stationnement (4) dans sa zone de couverture radio (10).

12. Unité embarquée pour un véhicule, avec un identificateur (id) univoque, un statut modifiable enregistré (st) et un émetteur-récepteur (13) pour la transmission (12) de l'identificateur (id) et du statut (st) suite à une interrogation par radio (11) d'une balise radio (7),
dans laquelle l'unité embarquée (5) présente un premier mode de fonctionnement (TM) et un deuxième mode de fonctionnement (PM), entre lesquels elle peut être commutée au moyen d'un interrupteur (16'), tout en étant conçue pour ne répondre qu'aux interrogations par radio (11) d'une balise radio (7) selon la revendication 9, en fonction de l'identificateur de balise radio reçu, dans le deuxième mode de fonctionnement (PM), et
dans laquelle le statut (st) indique le mode de fonctionnement respectif de l'unité embarquée (5).

13. Unité embarquée selon la revendication 12, **caractérisée en ce qu'**elle est équipée d'un dispositif de détermination de position (18') pour la détermination de sa position actuelle (pᵢ), et conçue pour transmettre sa position (pi) suite à une interrogation par radio (11) de la balise radio (7).

14. Unité embarquée selon la revendication 12 ou 13, **caractérisée en ce qu'**elle est équipée d'un capteur de mouvement (18) chargé de faire passer l'unité embarquée (5) dans le premier mode de fonctionnement (TM) lors d'un mouvement de celle-ci dépassant une valeur seuil.

15. Unité embarquée selon l'une des revendications 12 à 14, **caractérisée en ce qu'**elle est équipée d'un capteur de mouvement (18) chargé de faire passer l'unité embarquée (5) dans le deuxième mode de fonctionnement (PM) lors de l'absence de mouvement de celle-ci au-delà d'un laps de temps minimum (ΔT).

16. Unité embarquée selon l'une des revendications 12 à 15, **caractérisée en ce qu'**elle est conçue pour envoyer, dans le premier mode de fonctionnement (TM), une transaction de taxe de stationnement (ta) reçue par une balise radio (7) dans le deuxième mode de fonctionnement (PM), à une autre balise radio (6).

17. Unité embarquée selon l'une des revendications 12 à 16, **caractérisée en ce qu'**elle présente un troisième mode de fonctionnement à économies d'énergie (sleep), dans lequel elle passe temporairement après réception d'une interrogation par radio (11) ou d'une transaction de taxe de stationnement (ta) dans le deuxième mode de fonctionnement (PM).
